# EUROPÄISCHE PATENTSCHRIFT

(11) **EP 0 771 282 B1**
(45) Veröffentlichungstag und Bekanntmachung des Hinweises auf die Patenterteilung: **16.12.1998**
(21) Anmeldenummer: 95927683.3
(22) Anmeldetag: 20.07.1995
(51) Int. Cl.: B63B 21/44

(54) **PLATTENANKER**
PLATE ANCHOR
ANCRE A PLAQUES

(30) Priorität: 21.07.1994 DE 4425930
(43) Veröffentlichungstag der Anmeldung: 07.05.1997
(73) Patentinhaber: Von Spies, Rüdiger, 80802 München (DE)
(72) Erfinder: Von Spies, Rüdiger, 80802 München (DE)
(74) Vertreter: Haft, von Puttkamer, Berngruber, Czybulka
(86) Internationale Anmeldenummer: EP9502871
(87) Internationale Veröffentlichungsnummer: WO9603309

(56) Entgegenhaltungen:
- DE-B- 1 145 047
- DE-C- 82 851
- FR-A- 626 204
- GB-A- 119 022
- GB-A- 2 196 918
- US-A- 4 154 186

## Beschreibung

Die Erfindung betrifft einen Plattenanker nach dem Oberbegriff des Patentanspruches 1.

Ein derartiger Anker ist z.B. aus US-A-4154186 bekannt.

Ein Problem bekannter Plattenanker besteht darin, sie bei hartem und weichem Ankergrund nicht gleich wirksam sind und beim sogenannten Schwojen, d.h. bei seitlichem Zug leicht aus dem Ankergrund ausbrechen.

Die Aufgabe der Vorliegenden Erfindung besteht daher darin, einen Plattenanker zu schaffen, der eine große Wirksamkeit bzw. Haltekraft bei jeder Beschaffenheit des Ankergrundes sowie bei seitlicher Zugbelastung aufweist.

Diese Aufgabe wird durch einen Plattenanker der eingangs genannten Art gelöst, der durch die in dem kennzeichnenden Teil des Patentanspruches 1 angegebenen Merkmale gekennzeichnet ist.

Der wesentliche Vorteil des erfindungsgemäßen Plattenankers besteht darin, daß er vier zum Schiff hin gepfeilte Flunken aufweist, die gleichzeitig in den Ankergrund eingreifen können. Vorteilhafterweise ist der erfindungsgemäße Anker insbesondere bei unterschiedlichen Ankergrundarten in hohem Maße wirksam. Bei einem harten Ankergrund greifen zuerst die Spitzen der vorderen Flunken und dann nacheilend die Spitzen der hinteren Flunken der beiden Ankerplatten. Der Gesamtwiderstand des Ankers wird durch die vier nach vorne gepfeilte Spitzen und die bei tieferem Eingreifen zunehmende Fläche bestimmt.

Vorteilhafterweise entfaltet der erfindungsgemäße Plattenanker beim sogenannten Schwojen, bei dem ein Schiff an der Ankerkette hin- und hertreibt und eine seitliche schräge Zugkraft auf den Anker ausübt, eine besonders gute und lange Haltekraft, weil in diesem Fall die seitlichen Spitzen die Haltefunktion verstärkt übernehmen und der Anker wegen seiner breiten Auflagefläche zwischen den äußeren Spitzen nicht so rasch in's Trudeln gerät. Falls der Anker aber doch einmal ausbrechen sollte, greift er schnell wieder, weil in jeder Ankerlage, d.h. bei jedem beliebigen Winkel zwischen dem Ankergrund und den Ankerplatten, eine der Spitzen in den Ankergrund eingreift.

Vorteilhafterweise kann der erfindungsgemäße Plattenanker auch ohne Querstock auskommen, da seine äußeren Flunken stets für eine sichere Auflage sorgen. Anders ausgedrückt ist beim vorliegenden Anker auch ohne Querstock gewährleistet, daß die Ankerplatten stets flach auf dem Ankergrund aufliegen und nicht bei seitlichem Zug in's Trudeln gelangen. Bei einer bevorzugten Ausgestaltung ist in dem dem Schiff abgewandten Endbereich des Ankers eine sich im Ankergrund verkrallende Vorrichtung mit Zähnen angeordnet, die dafür sorgt, daß sich das Drehmoment für das Eingreifen des Ankers beim Verkrallen der genannten Zähne so verstärkt, daß das Eingreifen der Spitzen der Ankerplatten begünstigt wird. Bei einer bevorzugten Ausführungsform ist eine Anschlageinrichtung vorgesehen, so daß der Ankerschaft sich aus der Ebene der Ankerplatten um einen vorgegebenen Winkel herausbewegen kann. Dieser Winkel kann einstellbar sein.

Im folgenden werden die Erfindung und deren Ausgestaltungen im Zusammenhang mit den Figuren näher erläutert. Es zeigen:
- Fig. 1: eine Ansicht auf eine Seite des erfindungsgemäßen Plattenankers und
- Fig. 2: eine Seitenansicht des erfindungsgemäßen Plattenankers und
- Fig. 3: eine Weiterbildung der Erfindung.

In der aus den Figuren 1 und 2 ersichtlichen Weise weist der vorliegende Plattenanker im wesentlichen eine geteilte Ankerplatte bzw. zwei Ankerplatten 2, 3 und einen Ankerschaft 1 auf. An seinem dem Schiff zugewandten Ende besitzt der Ankerschaft 1 eine Öffnung 11 oder dergleichen zur Befestigung einer Ankerkette. Die beiden Ankerplatten 2, 3 liegen in einer Ebene und weisen zwischen sich einen in der Längsrichtung verlaufenden Spalt 12 auf, durch den der Ankerschaft 1, der um die Achse 6 an dem dem Schiff abgewandten Ende des Ankers verschwenkbar ist, hindurchtreten kann. Es ist ein besonderes Merkmal der Erfindung, daß jede Ankerplatte 2, 3 an ihrer dem Schiff zugewandten Seite jeweils eine Flunke mit einer voreilenden Spitze 21 bzw. 31 und wenigstens eine Flunke mit einer nacheilenden Spitze 22 bzw. 32 aufweist, wobei die Flunken in Richtung auf das Schiff gepfeilt sind. Die voreilende Spitze 21 bzw. 31 befindet sich vorzugsweise direkt neben dem Ankerschaft 1, wobei sich die beiden voreilenden Spitzen 21, 31 in Querrichtung gegenüberliegen. Die nacheilenden Spitzen 22, 32 sind von den voreilenden Spitzen 21, 31 in Richtung auf die dem Schiff abgewandte Seite und auch von der Längsmittellinie des Plattenankers nach außen beabstandet. Die beiden nacheilenden Spitzen 22, 32 liegen sich in der Querrichtung gegenüber. Die nacheilenden Spitzen 22, 32 der Ankerplatten 2, 3 werden vorzugsweise dadurch gebildet, daß ausgehend von den voreilenden Spitzen 21 bzw 31 jeweils eine Seitenkante 23 bzw. 33 der Ankerplatte 2 bzw. 3 schräg nach außen in Richtung auf die dem Schiff abgewandte Seite des Ankers bis zu einem Punkt 24 bzw. 34 verläuft und daß ausgehend von dem Punkt 24 bzw. 34 schräg nach außen in Richtung auf die dem Schiff zugewandte Seite des Plattenankers eine weitere Kante 25 bzw. 35 bis zu den nacheilenden Spitzen 22 bzw. 32 verläuft und daß von diesen Spitzen 22 bzw. 32 eine weitere Seitenkante 26 bzw. 36 zur dem Schiff abgewandten Seite des Plattenankers verläuft. Vorzugsweise verlaufen die Seitenkanten 26 bzw. 36 ausgehend von den nacheilenden Spitzen 22 bzw. 32 jeweils schräg nach innen zur dem Schiff abgewandten Seite des Plattenankers. Dadurch erhalten die beiden Ankerplatten 2 und 3 insgesamt ein kronenartiges Aussehen. Dies hat auch den Vorteil, daß nach dem Eingraben von etwa der Hälfte der Ankerplatten 2 und 3 der Widerstand gegen das weitere Eingraben nicht mehr anwächst, wie bei anderen Plattenankern, die ihre größte Breite erst am Ende erreichen.

Es ist vorzugsweise eine Anschlageinrichtung 5 vorgesehen, die den Winkelbereich, um den die Ankerplatten 2, 3 gegenüber dem Ankerschaft 1 verschwenkbar sind, festlegen. Vorzugsweise besteht die Anschlageinrichtung 5 aus in Querrichtung verlaufenden, an den Ankerplatten 2, 3 beidseitig befestigten Anschlagplatten 51, 52, die ein sich zur dem Schiff zugewandten Seite öffnendes, symmetrisch zur Längsachse des Ankers angeordnetes "V" bilden, wobei im Bereich des Spaltes 12 beim Ausschwenken des Ankerschaftes 1 dieser jeweils an der Innenseite einer als Anschlag wirkenden Platte 51 bzw. 52 Zur Anlage gelangt. Vorzugsweise liegt der Winkel zwischen den Platten 51, 52 und der Längsachse des vorliegenden Plattenankers bei maximal etwa 45°. Die beiden Anschlagplatten 51, 52 sind vorzugsweise, zweckmäßigerweise an in Querrichtung voneinander beabstandeten Orten mit zusätzlichen, dreieckförmigen Aussteifungen 28 an den Ankerplatten 2 bzw. 3 verschweißt und halten diese in derselben Ebene liegend zusammen (Fig. 2). Gemäß Figur 3 können zur Verstellung des genannten Winkels Verstelleinrichtungen vorgesehen sein, die vorzugsweise die Form von durch die Platten 51, 52 verlaufenden Einstellschrauben 55 aufweisen.

Vorzugsweise sind die Anschlagplatten 51, 52 in der ersichtlichen Weise zu der dem Schiff abgewandten Seite jeweils verlängert, wobei die Verlängerungsteile mit 27 und 37 bezeichnet sind. Dadurch wird erreicht, daß der Plattenanker mit Hilfe dieser Verlängerungsteile 27, 38 senkrecht aufgestellt werden kann, wobei die freien Enden der Verlängerungen auf einem Untergrund aufstehen. Die Anschlagplatten 51, 52 mit ihren Verlängerungen 27, 28 weisen vorzugsweise die Form von rechteckigen, sich überkreuzenden Platten auf. Dem Schlitz 12 entsprechende Schlitze verlaufen vorzugsweise auch durch die Verlängerungen 27, 37.

Vorzugsweise verlaufen die Anschlagplatten 51, 52 in Querrichtung im wesentlichen über die gesammte Breite der Ankerplatten 2, 3 und halten so die beiden Ankerplatten 2, 3 zusammen.

In der aus den Figuren ersichtlichen Weise können die freien, vorzugsweise abgeschrägten Kanten der Platten 51, 52 vorzugsweise Zähne 53 bzw. 54 aufweisen, die sich beim Schleppen des vorliegenden Plattenankers im Ankergrund verkrallen und dazu führen, daß sich die Ankerplatten 2, 3 um die entsprechend den Zähnen 53 bzw. 54 gebildete Querlinie in Richtung auf den Ankergrund verdrehen, so daß das Eingraben der voreilenden Spitzen 21, 31 und der nacheilenden Spitzen 22, 32 gefördert wird.

Vorteilhafterweise kann die genannte Achse 6 nach außen verlängerte Bereiche aufweisen, die zusammen mit der Achse 6 einen Querstock bilden.

Es ist auch denkbar, mehrere als die beschriebenen zwei zum Schiff hin gepfeilte Spitzen 21, 22 bzw. 31, 32 pro Ankerplatte 2 bzw. 3 vorzusehen. Dabei sind die jeweils nacheilenden Spitzen sich in Bezug auf die Längsachse des Ankers gegenüberliegend weiter nach außen beabstandet als die jeweils vor ihnen angeordneten Spitzen.

Die Lage der Spitzen der Flunken und insbesondere der Abstand der nacheilenden von den voreilenden Spitzen sowie die Abstände der Spitzen in Querrichtung voneinander können in Abhängigkeit von den Anforderungen an den Plattenanker gewählt werden.

Der vorliegende Anker besteht vorzugsweise aus Stahl oder in Leichtausführung aus Aluminium. Die genannte Leichtausführung ist möglich, weil die Haltekraft sich insbesondere durch das beschriebene Eingraben in den Ankergrund sowie das Verkrallen der vier Spitzen 21, 22, 31 und 32 ergibt.

In den Ankerplatten 2, 3 können in an sich bekannter Weise Verstärkungsrippen und/oder Verstärkungssicken vorgesehen sein. In den Figuren sind solche Verstärkungsrippen 29, 39 beispielhaft dargestellt. Sie verlaufen senkrecht zur Ebene der Ankerplatten 2, 3 und ausgehend von der dem Schiff zugewandten Seite schräg von der genannten Ebene weg. Zweckmäßigerweise sind sie an der dem Schiff abgewandten Seite an den genannten Aussteifungen 28 befestigt, beispielsweise verschweißt.

## Patentansprüche

1. Plattenanker mit zwei in einer Ebene angeordneten Ankerplattenteilen (2, 3), zwischen denen ein Spalt (12) in Längsrichtung des Ankers verläuft, durch den ein Ankerschaft (1) hindurchverschwenkbar ist, der drehbar an Endbereichen der Ankerplattenteile (2, 3) gehalten ist, die an der einem den Plattenanker ziehenden Schiff abgewandten einen Ankerseite angeordnet sind, wobei jedes Ankerplattenteil (2, 3) wenigstens eine zur anderen Ankerseite hin gepfeilte voreilende Spitze (21, 31) und eine zur anderen Ankerseite hin gepfeilte nacheilende Spitze (22, 32) aufweist, wobei die voreilenden Spitzen (21, 31) sich in Querrichtung gegenüberliegend angeordnet sind, wobei die nacheilenden Spitzen (22, 36) vom Ankerschaft (1) nach außen und von den voreilenden Spitzen (21, 31) zur einen Ankerseite beabstandet sich in Bezug auf den Ankerschaft gegenüberliegend angeordnet sind, wobei ausgehend von jeder voreilenden Spitze (21, 31) der Ankerplattenteile (2, 3) eine Kante (23, 33) schräg nach außen in Richtung auf die eine Ankerseite zu einem Punkt (24, 34) verläuft, wobei sich die Punkte (24, 34) in Querrichtung gegenüberliegen, und wobei ausgehend von den Punkten (24, 34) jeweils eine weitere Kante (25, 35) schräg nach außen in Richtung zur anderen Ankerseite zur nacheilenden Spitze (22, 32) verläuft, dadurch gekennzeichnet, daß die voreilenden Spitzen (21, 31) neben dem Ankerschaft (1) angeordnet sind und daß ausgehend von den nacheilenden Spitzen (22, 32) jeweils eine dritte Kante (26, 36) schräg nach innen in Richtung auf den Ankerschaft (1) zur einen Ankerseite verläuft.

2. Plattenanker nach Anspruch 1, dadurch gekennzeichnet, daß an den Endbereichen der Ankerplattenteile (2, 3) eine Anschlageinrichtung (5) zur Begrenzung des Winkels, um den der Ankerschaft (1) gegenüber den Ankerplattenteilen (2, 3) verschwenkbar ist, vorgesehen ist.

3. Plattenanker nach Anspruch 2, dadurch gekennzeichnet, daß die Anschlageinrichtung (5) aus in Querrichtung verlaufenden, an den Ankerplattenteilen (2, 3) beidseitig befestigten Anschlagplatten (51, 52) besteht, die jeweils über den Spalt (12) verlaufen und einen sich in Richtung auf die andere Ankerseite öffnenden V-förmigen Querschnitt aufweisen, wobei der Ankerschaft (1) an den Innenflächen der Schenkel des "V" zur Anlage gelangt.

4. Plattenanker nach Anspruch 2 oder 3, dadurch gekennzeichnet, daß die Anschlageinrichtung Verstelleinrichtungen (55) zur Einstellung des Winkels aufweist.

5. Plattenanker nach Anspruch 4, dadurch gekennzeichnet, daß die Verstelleinrichtungen durch Einstellschrauben (55) gebildet sind, die durch die Anschlagplatten (51, 52) derart geführt sind, daß ihre inneren Enden über die Innenflächen der Anschlagplatten (51, 52) verstellbar vorstehen.

6. Plattenanker nach einem der Ansprüche 3 bis 5, dadurch gekennzeichnet, daß an den freien Enden der Anschlagplatten (51, 52) zahnartige Einrichtungen (53, 54) vorgesehen sind, die sich beim Schleppen des Ankers im Ankergrund verkrallen und ein Drehmoment bewirken, das die vor- und nacheilenden Spitzen (21, 31, 22, 32) in den Ankergrund treibt.

7. Plattenanker nach Anspruch 6, dadurch gekennzeichnet, daß die Anschlagplatten (51, 52) über die gesamte Breite des Ankers verlaufen.

8. Plattenanker nach einem der Ansprüche 3 bis 7, dadurch gekennzeichnet, daß die Anschlagplatten (51, 52) zur einen Ankerseite verlaufende Verlängerungen (27, 37) besitzen, auf deren freie Enden der Plattenanker senkrecht aufstellbar ist.

9. Plattenanker nach Anspruch 8, dadurch gekennzeichnet, daß die Verlängerungen (27, 27) entsprechend dem Spalt (12) geschlitzt sind, um ein Hindurchschwenken des Ankerschaftes (1) zu ermöglichen.

## Claims

1. A plate anchor comprising two anchor plate members (2, 3) disposed in one plane and having between them a gap (12) extending in the longitudinal direction of the anchor and an anchor shaft (1) mounted at end regions of said anchor plate members (2, 3) for pivotal movement through said gap, said end regions disposed at the one anchor side opposite the vessel pulling on the plate anchor, each said anchor plate member (2, 3) having at least one forwardly disposed pointed claw element (21, 31) and one rearwardly disposed pointed claw element (22, 32) pointed to the other side of the anchor, said forwardly disposed pointed claw elements (21, 31) being oppositely disposed in a transverse direction and said rearwardly disposed claw elements (22, 32) being outwardly spaced from the anchor shaft (1) and from said forwardly disposed pointed claw elements (21, 31) towards the one anchor side and opposite each other relative to the anchor shaft with an edge (23, 33) extending outwardly from each forwardly disposed pointed claw element (21, 31) of the anchor plate member (2, 3) at an angle towards the one side of the anchor to a point (24, 34), said points (24, 34) being oppositely disposed in a transverse direction, and with another edge (25, 35) extending outwardly from each said points (24, 34) at an angle toward the other side of the anchor to rearwardly disposed pointed claw element (22, 32), characterized in that said forwardly disposed pointed claw elements (21, 31) are disposed adjacent of said anchor shaft (1) and in that a third edge (26, 36) extends from each rearwardly disposed pointed claw element (22, 32) inwardly at an angle in a direction towards the anchor shaft (1) to the one side of the anchor.

2. A plate anchor as in claim 1, characterized by abutment means (5) provided at the end regions of the anchor plate members (2, 3) to limit the angle by which the anchor shaft (1) can pivot relative to anchor plate members (2, 3).

3. A plate anchor as in claim 2, characterized by said abutment means (5) comprising transversely extending abutment plates (51, 52) secured to the both faces of anchor plate members (2, 3) and each extending across said gap (12) and having a V-shaped cross sectional configuration opening towards the other side of the anchor, said anchor shaft (1) abutting the inner walls of the legals of said V-shape.

4. A plate anchor as in claim 2 or 3, characterized by said abutment means comprising adjustment means (55) for adjusting the angle.

5. A plate anchor as in claim 4, characterized by said adjustment means being in the form of adjustment screws (55) extending through the abutment plates (51, 52) so that their inner ends project adjustably from the inner walls of the abutment plates (51, 52).

6. A plate anchor as in one of the claims 3 to 5, characterized by said abutment plates (51, 52) having at the free ends thereof tooth-like means (53, 54) to dig into the anchoring ground as the anchor is being dragged, thereby to generate a torque for driving said forwardly and rearwardly disposed pointed claw elements (21, 31, 22, 32) into the anchoring ground.

7. A plate anchor as in claim 6, characterized in that said abutment plates (51, 52) extend across the full width of the anchor.

8. A plate anchor as in any of claims 3 to 7, characterized in that said abutment plates (51, 52) each have an extension (27, 37) extending towards the one side of the anchor to support the anchor in a vertical position on the free ends of said extensions.

9. A plate anchor as in claim 8, characterized in the extensions (27, 37) have therein gaps corresponding to gap (12) allowing anchor shaft (1) to pivot therethrough.

## Revendications

1. Ancre sans jas comprenant deux parties de plaque d'ancre (2, 3) disposées dans un plan, entre lesquelles s'étend dans la direction longitudinale de l'ancre une fente (12) à travers laquelle peut pivoter une verge (1) montée mobile en rotation sur des zones d'extrémité des parties de plaque d'ancre (2, 3), situées sur un premier côté de l'ancre éloigné du bateau exerçant une traction sur l'ancre, chaque partie de plaque d'ancre (2, 3) présentant au moins une pointe avant (21, 31) en flèche vers le second côté de l'ancre et une pointe arrière (22, 32) en flèche vers le second côté de l'ancre, les pointes avant (21, 31) étant disposées face à face en direction transversale, les pointes arrière (22, 32) étant espacées de la verge (1) vers l'extérieur et des pointes avant (21, 31) vers le premier côté de l'ancre en étant situées face à face par rapport à la verge, une arête (23, 33) s'étendant depuis chaque pointe avant (21, 31) des parties de plaque d'ancre (2, 3) de façon oblique vers l'extérieur en direction du premier côté de l'ancre vers un point (24, 34), les points (24, 34) étant situés face à face en direction transversale, et une arête supplémentaire (25, 35) s'étendant, à partir des points (24, 34), de façon oblique vers l'extérieur en direction du second côté de l'ancre vers la pointe arrière (22, 32), caractérisée par le fait que les pointes avant (21, 31) sont disposées à côté de la verge (1) et qu'à partir de chacune des pointes arrière (22, 32), une troisième arête (26, 36) s'étend de façon oblique vers l'intérieur en direction de la verge (4) vers le premier côté de l'ancre.

2. Ancre suivant la revendication 1, caractérisée par le fait qu'un dispositif de butée (5) est prévu à la zone d'extrémité des parties de plaque d'ancre (2, 3) pour limiter l'angle sur lequel la verge peut pivoter par rapport aux parties de plaque d'ancre (2, 3).

3. Ancre suivant la revendication 2, caractérisée par le fait que le dispositif de butée (5) se compose de plaques de butée (51, 52) s'étendant en direction transversale, fixées de part et d'autre sur les parties de plaque d'ancre (2, 3), s'étendant respectivement par-dessus la fente (12) et présentant une section en V ouverte en direction du second côté de l'ancre, la verge (1) venant en butée contre les faces intérieures des branches du V.

4. Ancre suivant la revendication 2 ou 3, caractérisée par le fait que le dispositif de butée comprend des dispositifs de réglage (55) pour régler l'angle de pivotement.

5. Ancre suivant la revendication 4, caractérisée par le fait que les dispositifs de réglage sont constitués par des vis de réglage (55) qui traversent les plaques de butée (51, 52) de telle manière que leurs extrémités intérieures fassent saillie de façon réglable sur les faces intérieures des plaques de butée (51, 52).

6. Ancre suivant l'une des revendications 3 à 5, caractérisée par le fait que les plaques de butée (51, 52) présentent à leurs extrémités libres des dispositifs (53, 54) en forme de dents qui, lorsque l'ancre est traînée sur le fond, s'agrippent dans le fond et provoquent un couple sous l'effet duquel les pointes avant et arrière (21, 31, 22, 32) sont enfoncées dans le fond.

7. Ancre suivant la revendication 6, caractérisée par le fait que les plaques de butée (51, 52) s'étendent sur toute la largeur de l'ancre.

8. Ancre suivant l'une des revendications 3 à 7, caractérisée par le fait que les plaques de butée (51, 52) présentent des prolongements (27, 37) s'étendant vers le premier côté de l'ancre et sur les extrémités libres desquels l'ancre peut être posée verticalement.

9. Ancre suivant la revendication 8, caractérisée par le fait que les prolongements sont fendus en alignement avec la fente (12) pour permettre à la verge (1) de passer lors de son pivotement.
